# EUROPÄISCHE PATENTSCHRIFT

(11) **EP 0 382 708 B1**
(45) Veröffentlichungstag und Bekanntmachung des Hinweises auf die Patenterteilung: **23.09.1992**
(21) Anmeldenummer: 90890021.0
(22) Anmeldetag: 01.02.1990
(51) Int. Cl.: E04C 3/20

(54) **Wärmedämm-Tragelement für Bauwerke**
Heat-insulating supporting element for structures
Elément de support calorifuge pour des structures

(30) Priorität: 06.02.1989 AT 232/89
(43) Veröffentlichungstag der Anmeldung: 16.08.1990
(73) Patentinhaber: BAUHÜTTE LEITL-WERKE Gesellschaft m.b.H., A-4041 Linz (AT)
(72) Erfinder: Leitl, Christoph, Dr., A-4040 Linz (AT); Leitl, Florian, Dipl.-Ing., A-4040 Linz (AT); Leitl, Martin, Dipl.-Ing., A-4040 Linz (AT)
(74) Vertreter: Wolfram, Gustav, Dipl.-Ing.

(56) Entgegenhaltungen:
- CH-A- 325 753
- DE-A- 1 609 609
- DE-U- 7 915 421

## Beschreibung

Die Erfindung betrifft ein Wärmedämm-Tragelement für Bauwerke, insbesondere einen Flachsturz, mit mindestens einem Bauelement, in dem eine sich in dessen Längsrichtung erstreckende, von einem Boden und Seitenwänden gebildete Längsnut angeordnet ist, in der eine mit Beton vergossene Stahleinlage eingelegt ist, wobei in dem Tragelement mindestens ein sich über dessen Länge erstreckender Streifen aus wärmedämmendem Material eingesetzt ist, dessen Breitseite sich ausgehend vom Boden parallel zur Höhe der Längsnut und dessen Schmalseite sich parallel zur Breite der Längsnut erstreckt.

Tragelemente dieser Art (DE-U - 79 15 421) werden insbesondere als Türund Fensterüberlagen eingesetzt. Ihre Aufgabe ist vornehmlich die Abtragung von Lasten des darüberliegenden Mauerwerkes, aus welchem Grund bei der Konstruktion dieser Tragelemente in erster Linie die Tragfähigkeit entscheidend ist. Der Streifen aus wärmedämmendem Material dient zur Erzielung einer hohen Wärmedurchlaßwiderstandes und verhindert eine Kondensation der Raumluftfeuchte im Fenster- bzw. Türbereich eines Bauwerkes und damit eine Schimmelpilzbildung.

Die Erfindung stellt sich die Aufgabe, ein Tragelement der eingangs beschriebenen Art vorteilhaft weiterzubilden.

Gemäß einer bevorzugten Ausführungsform ist bei einem Element der eingangs beschriebenen Art ein Streifen aus wärmedämmendem Material etwa mittig zwischen den Seitenwänden des Bauelementes eingesetzt und erstreckt sich der Beton beidseitig des Streifens jeweils bis zu den Seitenwänden.

Um eine Herabminderung der Tragfähigkeit des Tragelementes infolge des Streifens aus wärmedämmendem Material zu vermeiden und die Übertragung von Schubkräften zu ermöglichen, weist nach einer vorzugsweisen Ausführungsform bei einem Element der eingangs beschriebenen Art der Streifen aus wärmedämmendem Material eine geringer als die Höhe der Längsnut bemessene Breitseite auf und ist nach außen von einer dünnen, vorzugsweise maximal 1 cm dicken, Betonschicht bedeckt, die integral mit dem die Stahleinlage aufweisenden Beton vergossen ist. Hierdurch bietet sich auch der Vorteil, daß der Streifen aus wärmedämmendem Material einen guten Schutz vor mechanischer Zerstörung erhält. Bei Elementen dieser Art können auch mehrere Längsnuten vorgesehen sein.

Eine weitere bevorzugte Ausführungsform eines Elementes der eingangs beschriebenen Art, bei dem zwischen den Seitenwänden des Bauelementes mindestens ein sich parallel zu diesen erstreckender, mit dem Boden des Bauelementes integral zusammenhängender Steg vorgesehen ist, der zueinander parallele Längsnuten begrenzt, von denen mindestens eine einen Streifen aus wärmedämmendem Material und mindestens eine eine mit Beton vergossene Stahleinlage aufweist, ist dadurch gekennzeichnet, daß die Höhe des Steges so groß ist wie die Breitseite des Streifens aus wärmedämmendem Material.

Hierbei sind zweckmäßig unter Bildung dreier Längsnuten zwei Stege vorgesehen.

Eine besonders gute Wärmedämmung wird dadurch erzielt, daß durch die beiden Stege zwei relativ schmale Seitenlängsnuten und eine relativ breite Mittellängsnut gebildet sind, wobei jeweils ein Streifen aus wärmedämmendem Material in einer Seitenlängsnut eingelegt ist und die Mittellängsnut mit Beton vergossen ist und wobei zweckmäßig die beiden den Beton einschließenden Stege eine größere Dicke aufweisen als die Seitenwände.

Für Tragelemente, bei denen besonderer Wert auf eine hohe Tragfähigkeit gelegt wird, bilden vorzugsweise die beiden Stege eine relativ schmale Seitenlängsnut und eine mit der Mittellängsnut gleich breite Seitenlängsnut, wobei die Breite der gleich breiten Längsnuten größer ist als die der relativ schmalen Seitenlängsnut und der Streifen aus wärmedämmendem Material in die relativ schmale Seitenlängsnut eingesetzt ist, und die beiden breiteren Längsnuten mit Beton vergossen sind. Hierbei weisen zweckmäßig die Seitenwand und der Steg, die die mit Beton gefüllte Seitenlängsnut einschließen, eine größere Dicke auf als der Steg und die Seitenwand, die die mit dem Streifen gefüllte Seitenlängsnut einschließen.

Eine hohe Tragfähigkeit kann auch dadurch erzielt werden, daß in die Mittellängsnutein Streifen aus wärmedämmendem Material eingesetzt ist und der Beton in gleich breite Seitenlängsnuten vergossen ist, wobei zweckmäßig die Stege eine geringere Dicke aufweisen als die Seitenwände.

Für die Ausführungsform mit Stegen ist zur Übertragung von Schubkräften zweckmäßig die Höhe der Stege geringfügig geringer bemessen als die Höhe der Seitenwände und sind die Stege sowie der bzw. die Streifen aus wärmedämmendem Material von einer dünnen, vorzugsweise maximal 1 cm dicken Betonschicht bedeckt, die integral mit dem die Stahleinlage aufweisenden Beton vergossen ist. Hierdurch wird weiters ein guter Schutz des Streifens aus wärmedämmendem Material vor mechanischer Zerstörung erzielt.

Vorzugsweise ist der Streifen aus wärmedämmendem Material aus Kunststoff, wie Schaumkunststoff, oder Mineralfaser gebildet.

Die Erfindung ist nachfolgend anhand der Zeichnung an mehreren Ausführungsbeispielen näher erläutert, wobei die Fig. 1 bis 6 jeweils eine Ausführungsform im Schrägriß in schematischer Darstellung veranschaulichen.

Sämtliche Ausführungsformen zeigen einen Tür- bzw. Fenstersturz in flacher Ausführung - einen sogenannten Flachsturz - mit einer Außenschale 1 und in einer Längsnut 2 der Außenschale vergossenen Beton 3 mit Stahleinlage 4. Die Außenschalen der in den Fig. 1 bis 6 dargestellten Ausführungsformen sind jeweils von Bauelementen 1′, 1˝, ..., wie z.B. Ziegein oder Leichtbeton, gebildet, die in Längsrichtung fluchtend hintereinander in einer je nach gewünschter Länge des Tragelementes erforderlichen Anzahl angeordnet sind.

Die Bauelemente 1′, 1˝ der in den Fig. 1 und 2 dargestellten Ausführungsformen weisen jeweils einen Boden 5 und von diesem sich vertikal nach oben erstreckende Seitenwände 6, 7 auf, so daß sie im Querschnitt ein flaches U bilden, das nach oben hin offen ist. In die so gebildete Längsnut 2 ist gemäß Fig. 1 ein Streifen 8 aus wärmedämmendem Material, dessen Breitseite 9 der Höhe 10 der Längsnut entspricht, eingelegt. Die Schmalseite 11 des Streifens 8, die am Boden 5 der Bauelemente 1′, 1˝ anliegt und sich parallel zur Breite 12 der Längsnut 2 erstreckt, ist wesentlich geringer bemessen als die sich parallel zur Höhe 10 der Längsnut 2 erstreckende Breitseite 9.

Der Streifen 8 aus wärmedämmendem Material ist mittig in der Längsnut 2 eingesetzt und beidseitig des Streifens 8 ist Beton 3, mit jeweils mindestens einem Spanndraht 4, vergossen.

Gemäß der in Fig. 2 dargestellten Ausführungsform weist der Streifen 8 eine Breitseite 9 auf, die geringfügig geringer bemessen ist als die Höhe 10 der Längsnut 2. Der Streifen 8 aus wärmedämmendem Material ist von einer dünnen Betonschicht 13, die vorzugsweise dünner ist als 1 cm, bedeckt. Diese Betonschicht 13 hängt integral mit dem die Stahleinlage 4 aufweisenden, den Rest der Längsnut 2 füllenden Beton 3 Ausammen, so daß die Übertragung von Schubkräften von Seitenwand zu Seitenwand möglich ist. Diese Betonschicht 13 bietet weiters einen Schutz vor mechanischer Beschädigung des Streifens 8 aus wärmedämmendem Material.

Gemäß den in den Fig. 3 bis 6 dargestellten Ausführungsformen ist die Außenschale jeweils von Bauelementen 1′, 1˝ mit zwischen den Seitenwänden 6, 7 vorgesehenen und parallel zu den Seitenwänden 6, 7 ausgerichteten Stegen 14,15 gebildet.

Bei der in Fig. 3 dargestellten Ausführungsform bilden die beiden Stege 14, 15 eine Seitenlängsnut 16 mit geringer Breite und eine weitere Seitenlängsnut 17 mit etwas größerer Breite, die etwa gleich breit ist wie die zwischen den Stegen 14,15 liegende Mittellängsnut 18. Die schmale Seitenlängsnut 16 ist mit einem Streifen 8 aus wärmedämmendem Material zur Gänze gefüllt, wogegen in die beiden anderen Längsnuten Beton 3 mit jeweils mindestens einem Spanndraht 4 vergossen sind. Es ist ersichtlich, daß die Seitenwand 6 und der Steg 14, die die mit dem Streifen 8 gefüllte Schmalseitenlängsnut 16 einschließen, eine geringere Dicke 19 aufweisen als der zweite Steg 15 und die zweite Seitenwand 7, zwischen die Beton vergossen ist und deren Dicke mit 20 bezeichnet ist.

Bei der in Fig. 4 dargestellten Variante werden durch zwei Stege 14, 15, deren Dicke geringer bemessen ist als die der Seitenwände 6, 7, ebenfalls drei Längsnuten 16 bis 18 gebildet, wobei die beiden Seitenlängsnuten 16, 17 mit Beton 3 mit jeweils einem Spanndraht 4 vergossen sind und in die Mittellängsnut 18 ein Streifen 8 aus wärmedämmendem Material eingebracht ist. Der Streifen 8 füllt die Mittellängsnut 18 über deren ganze Breite und Höhe.

in Fig. 5 ist eine ausführungsform gezeigt, bei der die Stege 14,15 eine größere Dicke aufweisen als die Seitenwände 6,7. Die Stege 14,15 schließen eine relativ breite Mittellängsnut 18 ein und bilden mit den Seitenwänden 6, 7 relativ schmale Seitenlängsnuten 16, 17, in welche Seitenlängsnuten 16, 17 jeweils ein Streifen 8 aus wärmedämmendem Material eingesetzt ist. Die Mittellängsnut 18 ist mit Beton 3 gefüllt, in dem wiederum mindestens ein Spanndraht 4 angeordnet ist.

Gemäß der in Fig. 6 dargestellten Ausführungsform weisen die Stege 14,15 eine geringere Höhe und eine geringere Dicke auf als die Seitenwände 6, 7. In der von den Stegen 14,15 eingeschlossenen Mittellängsnut 18 ist wiederum ein Streifen 8 aus wärmedämmendem Material eingesetzt, dessen Breitseite gleich bemessen ist wie die Höhe der Stege 14,15. In die beiden Seitenlängsnuten 16, 17 ist Beton 3 (mit Spanndraht 4) vergossen, u.zw. bis zu den Oberkanten 21 der Seitenwände 6, 7, wodurch eine die Stege 14,15 und den Streifen 8 aus wärmedämmendem Material überdeckende dünne Betonschicht 22 gebildet ist, die vorzugsweise dünner als 1 cm ist. Diese Betonschicht 22 dient wiederum so wie bei der in Fig. 2 dargestellten Variante zur Übetragung von Schubkräften, also Erhöhung der Tragfähigkeit, sowie zum Schutz des Streifens 8 aus wärmedämmendem Material vor mechanischer Beschädigung.

Die Erfindung beschränkt sich nicht auf die in der Zeichnung dargestellten Ausführungsbeispiele, sondern kann in verschiedener Hinsicht modifiziert werden. Beispielsweise ist es möglich, auch bei den in den Fig. 3 und 5 dargestellten Ausführungsformen die Höhe der Streifen 8 und der Stege 14, 15 geringer zu bemessen als die Höhe der Seitenwände und die Stege 14,15 sowie die Streifen 8 mit einer integral mit dem Beton 3 zusammenhängenden Betonschicht zu bedecken. Dies gilt analog auch für die in Fig. 1 dargestellte Ausführungsform.

## Patentansprüche

1. Wärmedämm-Tragelement für Bauwerke, insbesondere Flachsturz, mit mindestens einem Bauelement (1′, 1˝, ...), in dem eine sich in dessen Längsrichtung erstreckende, von einem Boden (5) und Seitenwänden (6, 7) gebildete Längsnut (2; 16, 17, 18) angeordnet ist, in der eine mit Beton (3) vergossene Stahleinlage (4) eingelegt ist, wobei in dem Tragelement mindestens ein sich über dessen Länge erstreckender Streifen (8) aus wärmedämmendem Material eingesetzt ist, dessen Breitseite (9) sich ausgehend vom Boden (5) parallel zur Höhe (10) der Längsnut (2; 16, 17, 18) und dessen Schrnalseite (11) sich parallel zur Breite (12) der Längsnut (2; 16, 17, 18) erstreckt, dadurch gekennzeichnet, daß das Bauelement (1′, 1˝, ...) eine einzige Längsnut (2) aufweist und daß ein Streifen (8) aus wärmedämmendem Material etwa mittig zwischen den Seitenwänden (6, 7) des Bauelementes (1′, 1˝, ...) eingesetzt ist und sich der Beton (3) beidseitig des Streifens (8) jeweils bis zu den Seitenwänden (6, 7) erstreckt.

2. Wärmedämm-Tragelement für Bauwerke, insbesondere Flachsturz, mit mindestens einem Bauelement (1′, 1˝, ...), in dem mindestens eine sich in dessen Längsrichtung erstreckende, von einem Boden (5) und Seitenwänden (6, 7) gebildete Längsnut (2; 16,.17, 18) angeordnet ist, in der eine mit Beton (3) vergossene Stahleinlage (4) eingelegt ist, wobei in dem Tragelement mindestens ein sich über dessen Länge erstreckender Streifen (8) aus wärmedämmendem Material eingesetzt ist, dessen Breitseite (9) sich ausgehend vom Boden (5) parallel zur Höhe (10) der Längsnut (2; 16, 17, 18) und dessen Schmalseite (11) sich parallel zur Breite (12) der Längsnut (2; 16, 17, 18) erstreckt, dadurch gekennzeichnet, daß der Streifen (8) aus wärmedämmendem Material eine geringer als die Höhe (10) der Längsnut (2) bemessene Breitseite (9) aufweist und nach außen von einer dünnen, vorzugsweise maximal 1 cm dicken, Betonschicht (13) bedeckt ist, die integral mit dem die Stahleinlage (4) aufweisenden Beton (3) vergossen ist.

3. Wärmedämm-Tragelement für Bauwerke, insbesondere Flachsturz, mit mindestens einem Bauelement (1′, 1˝, ...), in dem mindestens eine sich in dessen Längsrichtung erstreckende, von einem Boden (5) und Seitenwänden (6, 7) gebildete Längsnut (2; 16, 17,18) angeordnet ist, in der eine mit Beton (3) vergossene Stahleinlage (4) eingelegt ist, wobei in dem Tragelement mindestens ein sich über dessen Länge erstreckender Streifen (8) aus wärmedämmendem Material eingesetzt ist, dessen Breitseite (9) sich ausgehend vom Boden (5) parallel zur Höhe (10) der Längsnut (2; 16, 17, 18) und dessen Schmalseite (11) sich parallel zur Breite (12) der Längsnut (2; 16,17,18) erstreckt, und wobei zwischen den Seitenwänden (6, 7) des Bauelementes (1′, 1˝, ...) mindestens ein sich parallel zu diesen erstreckender, mit dem Boden (5) des Bauelementes integral zusammenhängender Steg (14, 15) vorgesehen ist, der zueinander parallele Längsnuten (16, 17, 18) begrenzt, von denen mindestens eine einen Streifen (8) aus wärmedämmendem Material und mindestens eine eine mit Beton (3) vergossene Stahleinlage (4) aufweist, dadurch gekennzeichnet, daß die Höhe des Steges (14, 15) so groß ist wie die Breitseite (9) des Streifens (8) aus wärmedämmendem Material.

4. Element nach Anspruch 3, dadurch gekennzeichnet, daß unter Bildung dreier Längsnuten (16,17,18) zwei Stege (14,15) vorgesehen sind.

5. Element nach Anspruch 4, dadurch gekennzeichnet, daß durch die beiden Stege (14,15) zwei relativ schmale Seitenlängsnuten (16, 17) und eine relativ breite Mittellängsnut (18) gebildet sind, wobei jeweils ein Streifen (8) aus wärmedämmendem Material in einer Seitenlängsnut (16, 17) eingelegt ist und die Mittellängsnut (18) mit Beton (3) vergossen ist.

6. Element nach Anspruch 5, dadurch gekennzeichnet, daß die beiden den Beton (3) einschließenden Stege (14,15) eine größere Dicke aufweisen als die Seitenwände (6, 7).

7. Element nach Anspruch 4, dadurch gekennzeichnet, daß die beiden Stege (14,15) eine relativ schmale Seitenlängsnut (16) und eine mit der Mittellängsnut (18) gleich breite Seitenlängsnut (17) bilden, wobei die Breite der gleich breiten Längsnuten (17,18) größer ist als die der relativ schmalen Seitenlängsnut (16) und der streifen (8) aus wärmedämmendem Material in die relativ schmale Seitenlängsnut (16) eingesetzt ist, und die beiden breiteren Längsnuten (17, 18) mit Beton (3) vergossen sind.

8. Element nach Anspruch 7, dadurch gekennzeichnet, daß die Seitenwand (7) und der Steg (15), die die mit Beton (3) gefüllte Seitenlängsnut (17) einschließen, eine größere Dicke aufweisen als der Steg (14) und die Seitenwand (6), die die mit dem Streifen (8) gefüllte Seitenlängsnut (16) einschließen.

9. Element nach Anspruch 4, dadurch gekennzeichnet, daß in die Mittellängsnut (18) ein Streifen (8) aus wärmedämmendem Material eingesetzt ist und der Beton (3) in gleich breite Seitenlängsnuten (16, 17) vergossen ist.

10. Element nach Anspruch 9, dadurch gekennzeichnet, daß die Stege (14, 15) eine geringere Dicke aufweisen als die Seitenwände (6, 7).

11. Element nach einem oder mehreren der Ansprüche 3 bis 10, dadurch gekennzeichnet, daß die Höhe der Stege (14, 15) geringfügig geringer bemessen ist als die Höhe der Seitenwände (6, 7) und die Stege (14,15) sowie der bzw. die Streifen (8) aus wärmedämmendem Material von einer dünnen, vorzugsweise maximal 1 cm dicken Betonschicht (22) bedeckt sind, die integral mit dem die Stahleinlage (4) aufweisenden Beton (3) vergossen ist.

12. Element nach einem oder mehreren der Ansprüche 1 bis 11, dadurch gekennzeichnet, daß der Streifen (8) aus wärmedämmendem Material aus Kunststoff, wie Schaumkunststoff, oder Mineralfaser gebildet ist.

## Claims

1. A heat-insulating supporting element for buildings, in particular, a flat lintel, of the type including at least one structural element (1′, 1˝, ...), in which there is provided a longitudinal groove (2; 16, 17, 18) extending in the longitudinal direction thereof and formed by a bottom (5) and side walls (6, 7), in which a steel insert (4) cast with concrete (3) is inserted, wherein at least one strip (8) of heat-insulating material is inserted in the supporting element, extending over the length of the same, whose broad side (9) extends parallel to the height (10) of the longitudinal groove (2; 16, 17, 18), departing from the bottom (5), and whose narrow side (11) extends parallel to the width (12) of the longitudinal groove (2; 16, 17, 18), characterized in that the structural element (1′, 1˝, ...) has a single longitudinal groove (2) and that a strip (8) of heat-insulating material is inserted approximately in the centre between the side walls (6, 7) of the structural element (1′, 1˝, ...), the concrete (3) extending on both sides of the strip (8) each as far as to the side walls (6, 7).

2. A heat-insulating supporting element for buildings, in particular, a flat lintel, of the type including at least one structural element (1′, 1˝, ...), in which there is provided at least one longitudinal groove (2; 16, 17, 18) extending in the longitudinal direction thereof and formed by a bottom (5) and side walls (6, 7), in which a steel insert (4) cast with concrete (3) is inserted, wherein at least one strip (8) of heat-insulating material is inserted in the supporting element, extending over the length of the same, whose broad side (9) extends parallel to the height (10) of the longitudinal groove (2; 16, 17, 18), departing from the bottom (5), and whose narrow side (11) extends parallel to the width (12) of the longitudinal groove (2; 16, 17, 18), characterized in that the strip (8) of heat-insulating material has a broad side (9) that is dimensioned to be smaller than the height (10) of the longitudinal groove (2) and is externally covered by a thin layer of concrete (13), preferably having a maximum thickness of 1 cm, which is integrally cast with the bottom (3) comprising the steel insert (4).

3. A heat-insulating supporting element for buildings, in particular, a flat lintel, of the type including at least one structural element (1′, 1˝, ...), in which there is provided at least one longitudinal groove (2; 16, 17, 18) extending in the longitudinal direction thereof and formed by a bottom (5) and side walls (6, 7), in which a steel insert (4) cast with concrete (3) is inserted, wherein at least one strip (8) of heat-insulating material is inserted in the supporting element, extending over the length of the same, whose broad side (9) extends parallel to the height (10) of the longitudinal groove (2; 16, 17, 18), departing from the bottom (5), and whose narrow side (11) extends parallel to the width (12) of the longitudinal groove (2; 16, 17, 18), and wherein at least one web (14, 15) integrally connected with the bottom (5) of the structural element is provided between the side walls (6, 7) of the structural element (1′, 1˝, ...), extending parallel thereto and delimiting parallel longitudinal grooves (16, 17, 18), at least one of which comprises a strip (8) of heat-insulating material and at least one of which comprises a steel insert (4) cast with concrete (3), characterized in that the height of the web (14, 15) is as large as the broad side (9) of the strip (8) of heat-insulating material.

4. Element according to claim 3, characterized in that two webs (14, 15) are provided, forming three longitudinal grooves (16, 17, 18).

5. Element according to claim 4, characterized in that two relatively narrow lateral longitudinal grooves (16, 17) and a relatively wide central longitudinal groove (18) are formed by the two webs (14, 15), one strip (18) of heat-insulating material each being inserted in a lateral longitudinal groove (16, 17) and the central longitudinal groove (18) being cast with concrete (3).

6. Element according to claim 5, characterized in that the two webs (14, 15) enclosing the concrete (3) have a greater thickness than the side walls (6, 7).

7. Element according to claim 4, characterized in that the two webs (14, 15) form a relatively narrow lateral longitudinal groove (16) and a lateral longitudinal groove (17) that has the same width as the central longitudinal groove (18), the width of the equally wide longitudinal grooves (17, 18) being larger than that of the relatively narrow lateral longitudinal groove (16) and the strip (8) of heat-insulating material being inserted in the relatively narrow lateral longitudinal groove (16) and the two wider longitudinal grooves (17, 18) being cast with concrete (3).

8. Element according to claim 7, characterized in that the side wall (7) and the web (15), which enclose the lateral longitudinal groove (17) filled with concrete (3), have a larger thickness than the web (14) and the side wall (6) that enclose the lateral longitudinal groove (16) filled with the strip (8).

9. Element according to claim 4, characterized in that a strip (8) of heat-insulating material is inserted in the central longitudinal groove (18) and the concrete (3) is cast in equally wide lateral longitudinal grooves (16, 17).

10. Element according to claim 9, characterized in that the webs (14, 15) have a slighter thickness than the longitudinal walls (6, 7).

11. Element according to one or several of claims 3 to 10, characterized in that the height of the webs (14, 15) is dimensioned to be slightly smaller than the height of the side walls (6, 7), and the webs (14, 15) as well as the strip(s) (8) of heat-insulating material are covered by a thin layer of concrete (22), preferably having a maximum thickness of 1 cm, which is integrally cast with the concrete (3) comprising the steel insert (4).

12. Element according to one or several of claims 1 to 11, characterized in that the strip (8) of heat-insulating material is comprised of synthetic material, such as plastic foam, or mineral fibres.

## Revendications

1. Elément porteur isolant thermique pour bâtiments, notamment linteau plat, comprenant au moins un élément de construction (1′, 1˝,...) dans lequel est ménagée une rainure longitudinale (2 ; 16, 17, 18) s'étendant dans sa direction longitudinale et délimitée par un fond (5) et par des parois latérales (6, 7), dans laquelle est disposée une armature en acier (4) noyée dans du béton (3), cependant que, dans l'élément porteur, est disposée au moins une bande (8) de matière isolante thermique qui s'étend sur sa longueur, dont la face large (9) s'étend parallèlement à la hauteur (10) de la rainure longitudinale (2 ; 16, 17, 18) en partant du fond (5) et dont la face étroite (11) s'étend parallèlement à la largeur (12) de la rainure longitudinale (2 ; 16, 17, 18), caractérisé en ce que l'élément de construction (1′, 1˝, ... ) présente une unique rainure longitudinale (2) et en ce qu'une bande (8) de matière isolante thermique est disposée à peu près au milieu entre les parois latérales (6, 7) de l'élément de construction (1′, 1˝, ... ) et le béton (3) s'étend des deux côtés de la bande (8) jusqu'aux parois latérales (6, 7).

2. Elément porteur isolant thermique pour bâtiments, notamment linteau plat, comprenant au moins un élément de construction (1′, 1˝, ... ) dans lequel est ménagée au moins une rainure longitudinale (2 ; 16, 17, 18) s'étendant dans sa direction longitudinale et délimitée par un fond (5) et par des parois latérales (6, 7), dans laquelle est disposée une armature en acier (4) noyée dans du béton (3), cependant que, dans l'élément porteur, est disposée au moins une bande (8) de matière isolante thermique qui s'étend sur sa longueur, dont la face large (9) s'étend parallèlement à la hauteur (10) de la rainure longitudinale (2 ; 16, 17, 18) en partant du fond (5) et dont la face étroite (11) s'étend parallèlement à la largeur (12) de la rainure longitudinale (2 ; 16, 17, 18), caractérisé en ce que la bande (8) de matière isolante thermique présente une face large (9) plus petite que la hauteur (10) de la rainure longitudinale (2), et est recouverte vers l'extérieur par une couche de béton (13) de faible épaisseur, de préférence d'une épaisseur de 1 cm au maximum, qui est coulée d'un seul tenant avec le béton (3) renfermant l'armature en acier (4).

3. Elément porteur isolant thermique pour bâtiments, notamment linteau plat, comprenant au moins un élément de construction (1′, 1˝, ... ) dans lequel est ménagée au moins une rainure longitudinale (2 ; 16, 17, 18) s'étendant dans la direction longitudinale et délimitée par un fond (5) et des parois latérales (6, 7), dans laquelle est disposée une armature en acier (4) noyée dans du béton (3), cependant que, dans l'élément porteur, est disposée au moins une bande (8) de matière isolante thermique qui s'étend sur sa longueur, dont la face large (9) s'étend parallèlement à la hauteur (10) de la rainure longitudinale (2 ; 16, 17, 18) en partant du fond (5) et dont la face étroite (11) s'étend parallèlement à la largeur (12) de la rainure longitudinale (2 ; 16, 17, 18), et dans lequel il est prévu, entre les parois latérales (6, 7) de l'élément de construction (1′, 1˝, ... ) au moins une nervure (14, 15) s'étendant parallèlement à ces parois, d'un seul tenant avec le fond (5) de l'élément de construction, qui délimite des rainures longitudinales (16, 17, 18) parallèles entre elles, dont au moins une présente une bande (8) de matière isolante thermique et dont au moins une présente une armature en acier (4) noyée dans du béton (3), caractérisé en ce que la hauteur de la nervure (14, 15) est aussi grande que la face large (9) de la bande (8) de matière isolante thermique.

4. Elément selon la revendication 3, caractérisé en ce qu'il est prévu deux nervures (14, 15) qui délimitent trois rainures longitudinales (16, 17, 18).

5. Elément selon la revendication 4, caractérisé en ce que les deux nervures (14, 15) délimitent deux rainures longitudinales latérales (16, 17) relativement étroites et une rainure longitudinale médiane (18) relativement large, une bande (8) de matière isolante thermique étant logée dans une rainure longitudinale latérale (16, 17) et la rainure longitudinale médiane (18) étant remplie d'une coulée de béton (3).

6. Elément selon la revendication 5, caractérisé en ce que les deux nervures (14, 15) qui encadrent le béton (3) sont de plus forte épaisseur que les parois latérales (6, 7).

7. Elément selon la revendication 4, caractérisé en ce que les deux nervures (14, 15) délimitent une rainure longitudinale latérale (16) relativement étroite et une rainure longitudinale latérale (17) de même largeur que la rainure longitudinale médiane (18), la largeur des rainures longitudinales (17, 18) de même largeur étant plus grande que celle de la rainure longitudinale latérale (16) relativement étroite, la bande (8) de matière isolante thermique étant logée dans la rainure longitudinale latérale (16) relativement étroite, et les deux rainures longitudinales (17, 18) plus larges étant remplies d'une coulée de béton (3).

8. Elément selon la revendication 7, caractérisé en ce que la paroi latérale (7) et la nervure (15) qui encadrent la rainure longitudinale latérale (17) remplie de béton (3) possèdent une plus grande épaisseur que la nervure (14) et la paroi latérale (6) qui encadrent la rainure longitudinale latérale (16) remplie par la bande (8).

9. Elément selon la revendication 4, caractérisé en ce que, dans la rainure longitudinale médiane (18), est logée une bande (8) de matière isolante thermique et le béton (3) est coulé dans des rainures longitudinales latérales (16, 17) de même largeur.

10. Elément selon la revendication 9, caractérisé en ce que les nervures (14, 15) possèdent une plus faible épaisseur que les parois latérales (6, 7).

11. Elément selon une ou plusieurs des revendications 3 à 10, caractérisé en ce que la hauteur des nervures (14, 15) est légèrement plus petite que la hauteur des parois latérales (6, 7) et les nervures (14, 15) ainsi que la ou les bandes (8) de matière isolante thermique sont recouvertes d'une couche de béton (22) de faible épaisseur, de préférence d'une épaisseur de 1 cm au maximum, qui est coulée d'un seul tenant avec le béton (3) qui renferme l'armature en acier (4).

12. Elément selon une ou plusieurs des revendications 1 à 11, caractérisé en ce que la bande (8) de matière isolante thermique est formée d'une matière plastique, par exemple d'une mousse de matière plastique, ou encore de fibre minérale.
